# EUROPÄISCHE PATENTSCHRIFT

(11) **EP 0 282 472 B1**
(45) Veröffentlichungstag und Bekanntmachung des Hinweises auf die Patenterteilung: **28.11.1990**
(21) Anmeldenummer: 88890031.3
(22) Anmeldetag: 11.02.1988
(51) Int. Cl.: B21B 45/02

(54) **Verfahren zum Kühlen von Stab- oder Drahtmaterial sowie Vorrichtung zur Durchführung dieses Verfahrens**
Method and device for cooling bars and wire rods
Procédé et dispositif pour refroidir des barres et des fils

(30) Priorität: 11.02.1987 AT 291/87
(43) Veröffentlichungstag der Anmeldung: 14.09.1988
(73) Patentinhaber: VOEST-ALPINE INDUSTRIEANLAGENBAU GESELLSCHAFT m.b.H., A-4020 Linz (AT)
(72) Erfinder: Fuhrmann, Ernest, Dipl.-Ing. Dr., A-4203 Altenberg (AT); Reitmann, Franz, Dipl.-Ing., A-8793 Trofaiach (AT); Reiter, Karl, Dipl.-Ing., A-8707 Leoben (AT)
(74) Vertreter: Kretschmer, Adolf

(56) Entgegenhaltungen:
- EP-A- 0 169 827
- DE-A- 2 304 367
- DE-C- 81 919
- FR-A- 2 253 578

## Beschreibung

Die Erfindung bezieht sich auf ein Verfahren zum Kühlen von Stab- und/oder Drahtmaterial im Anschluß an eine Warmverformung, wie z.B. ein Warmwalzen, sowie auf eine Vorrichtung zur Durchführung dieses Verfahrens, wobei in einem Kühlflüssigkeitsbehälter ein Kühlrohr angeordnet ist.

Aus der EP-A 1 169 827 ist ein Verfahren zum Kühlen von Stab und/oder Drahtmaterial gemäß dem Oberbegriff des Anspruchs 1 bekanntgeworden, wobei im Anschluß an ein Warmwalzen eine zweistufige Abkühlung mit stark unterschiedlichen Wärme- übergangswerten vorgenommen wird. Dabei erfolgt ein erste, starke Abkühlung bis auf die Martensitumwandlungstemperatur, während nachfolgend eine zweite Abkühlungsstufe bei spiralförmig ausgelegtem Draht mit relativ geringem Wärmeübergang erfolgt. Aus der FR-A 2 253 578 ist ein Verfahren sowie eine Vorrichtung nach dem Oberbegriff des Anspruchs 2 zum Abkühlen von mit hoher Geschwindigkeit aus einer Verformungseinheit austretendem Stab- oder Drahtmaterial bekanntgeworden, wobei zur Verhinderung eines Blockierens bzw. Verformens beim Eintreten in ein Kühlrohr dieses unterteilt ausgebildet ist und darin befindliche Kühlflüssigkeit vor dem Eintritt der Drahtspitze mittels Druckluft ausgeblasen wird.

Empfindliches Stab- oder Drahtmaterial darf im Anschluß an das Warmwalzen nur relativ langsam abgekühlt werden, um Materialfehler zu verhindern. Für das Abkühlen von Stab- und Drahtmaterial ist es bekannt Wasserkühlungen vorzusehen, bei welchen die Abkühlung jedoch in der Regel viel zu rasch erfolgt. Es wurde weiters bereits vorgeschlagen anstelle einer Wasserkühlung andere Kühlmittel, insbesondere Luft vorzusehen, jedoch können mit Luftkühlungen Wärmeübergangszahlen von mindestens 1 000 W/m²K nicht erreicht werden.

Die Erfindung zielt nun darauf ab, ein Verfahren der eingangs genannten Art zu schaffen, welches vor allem bei empfindlichem Stab- oder Drahtmaterial eine Abkühlung ermöglicht, welche die geforderten qualitativen Eigenschaften gewährleistet. Zur Lösung dieser Aufgabe besteht das erfindungsgemäße Verfahren im wesentlichen darin, daß die Abkühlung mit Wärmeübergangszahlen zwischen 1 000 W/m2K und 10 000 W/m2K vorgenommen wird, daß das Stab- oder Drahtmaterial in ein perforiertes kühlmittelfreies Rohr eingeführt wird, daß das Rohr in einem Kühlflüssigkeitsbehälter angeordnet wird, dessen Flüssigkeitsspiegel während des Einlaufes des Stab- oder Drahtmaterials in das Rohr unterhalb des Rohres gehalten wird, und daß anschließend der Kühlflüssigkeitsspiegel im Behälter bis über den Außenmantel des Kühlrohres angehoben wird. Dadurch, daß die Stabspitze bzw. Drahtspitze in ein perforiertes kühlmittelfreies Rohr eingeführt wird, kann mit relativ hohen Walzgeschwindigkeiten zunächst eine Einführung in das Kühlrohr erfolgen, wobei die gewünschten Wärmeübergangszahlen zwischen 1 000 W/m²K und 10 000 W/m²K durch eine Füllung des Rohres mit Kühlflüssigkeit erzielt werden. Das gefüllte Rohr steht hierbei unter dem hydrostatischen Druck der im Kühlkasten enthaltenen Kühlflüssigkeit und dieser hydrostatische Druck entspricht praktisch dem Umgebungsdruck bzw. einem geringfügig höheren Druck. Die Strömungsgeschwindigkeit des Kühlwassers ist gleichfalls in diesem Falle gering, so daß die gewünschten niedrigen Wärmeübergangszahlen im Vergleich zu den bekannten Wasserkühlungen ermöglicht werden. Das plötzliche Anheben des Flüssigkeitsspiegels zum Fluten des Kühlrohres erlaubt hierbei, daß das Einführen der Stab- bzw. Drahtspitze auch mit größeren Geschwindigkeiten erfolgen kann, ohne daß die Gefahr besteht, daß Verformungen durch das Auftreffen auf die Kühlmitteloberfläche auftreten.

Eine bevorzugte Vorrichtung zum Kühlen von Stab- und/oder Drahtmaterial im Anschluß an eine Warmverformung zur Durchführung des erfindungsgemäßen Verfahrens, wobei in einem Kühlflüssigkeitsbehälter ein Kühlrohr angeordnet ist, ist hierbei dadurch gekennzeichnet, daß in einem Kühlflüssigkeitsbehälter, in welchem ein perforiertes Kühlrohr angeordnet ist, ein Verdrängungskörper heb- und senkbar gelagert ist, dessen Verdrängungsvolumen dem Volumen des Kühlflüssigkeitsbehälters zwischen einem unterhalb des Kühlrohres liegenden Flüssigkeitsspiegel und einem das perforierte Kühlrohr überflutenden Flüssigkeitsspiegel entspricht. Durch die Anordnung eines derartigen Verdrängungskörpers innerhalb des Kühlkastens kann rasch eine Anhebung des Flüssigkeitsspiegels bis über den Außenmantel des perforierten Kühlrohres erfolgen und es kann daher insbesondere bei rasch einlaufendem Stab- bzw. Drahtmaterial der Zeitpunkt abgewartet werden bis zu welchem der Draht bzw. Stab das Kühlrohr vollständig durchsetzt. Das rasche Anheben des Flüssigkeitsspiegels führt hiebei zu keiner übermäßigen Strömungsgeschwindigkeit im Rohr, so daß die gewünschten relativ zu bekannten Wasserkühlungen geringeren Wärmeübergangszahlen erreicht werden können.

Für die Anhebung des Flüssigkeitsspiegels wird hiebei bevorzugt wenigstens ein seitlich des Kühlrohres heb- und senkbar angeordneter Formkörper als Verdrängungskörper gewählt, welcher insbesondere quaderförmig ausgebildet sein kann.

Die Erfindung wird nachfolgend anhand einer in der Zeichnung schematisch dargestellten Vorrichtung zur Durchführung des erfindungsgemäßen Verfahrens näher erläutert. In dieser zeigen Fig.1 eine Seitenansicht eines für die Durchführung des erfindungsgemäßen Verfahrens geeigneten Wasserkasten, Fig. 2 eine schematische Stirnansicht mit angehobenem Verdrängungskörper und Fig. 3 eine Ansicht entsprechend der Fig. 2 mit abgesenktem Verdrängungskörper.

In Fig. 1 ist ein Wasserkasten 1 dargestellt, in welchem ein Verdrängungskörper 2 heb- und senkbar angeordnet ist. Das Walzgut 3 läuft an einer Stirnseite des Wasserkastens in ein perforiertes Kühlrohr 4 ein, wobei mit 5 Abstreifdüsen angedeutet sind, welche der Führung des Materials dienen. Bei mit Wasser gekühlten Kühlrohren kann über derartige Abstreifdüsen zur Erleichterung des Einführens des Stabmaterials Luft eingeblasen werden.

Mit 6 ist der Wasserüberlauf und mit 7 der Wasserzulauf zum Wasserkasten bezeichnet. Der Wasserablauf ist mit 8 angedeutet und ist verschließbar.

Bei der Darstellung nach Fig. 2 ist der Verdrängungskörper 2 aus der Kühlflüssigkeit im Wasserkasten 1 herausgezogen. Der Flüssigkeitsspiegel sinkt auf diese Weise auf ein Niveau 9 ab, welches unterhalb des perforierten Kühlrohres 4 liegt. Sobald der Verdrängungskörper 2, wie in Fig. 3 dargestellt ist, abgesenkt wird, wird der Flüssigkeitsspiegel auf das Niveau 10 angehoben, wobei das Kühlrohr 4 gefüllt und überflutet wird. Aufgrund der Perforation des Kühlrohres 4 verteilt sich die Kühlflüssigkeit rasch und gleichmäßig über die gesamte axiale Länge des Kühlrohres. Die Kühlflüssigkeit befindet sich unter dem hydrostatischen Druck der Flüssigkeitssäule oberhalb des Kühlrohres 4 und aufgrund des geringen Überdruckes und der geringen Strömungsgeschwindigkeit kann eine relativ niedrige Wärmeübergangszahl im Vergleich zu bekannten Wasserkühlungen erzielt werden.

## Patentansprüche

1. Verfahren zum Kühlen von Stab- und/oder Drahtmaterial (3) im Anschluß an eine Warmverformung, wie z.B. ein Warmwalzen, dadurch gekennzeichnet, daß die Abkühlung mit Wärmeübergangszahlen zwischen 1 000 W/m²K und 10 000 W/m²K vorgenommen wird, daß das Stab- oder Drahtmaterial (3) in ein perforiertes kühlmittelfreies Rohr (4) eingeführt wird, daß das Rohr in einem Kühlflüssigkeitsbehälter (1) angeordnet wird, dessen Flüssigkeitsspiegel (9) während des Einlaufes des Stab-oder Drahtmaterials in das Rohr (4) unterhalb des Rohres gehalten wird, und daß anschließend der Kühlflüssigkeitsspiegel (10) im Behälter bis über den Außenmantel des Kühlrohres (4) angehoben wird.

2. Vorrichtung zum Kühlen von Stab- und/oder Drahtmaterial (3) im Anschluß an eine Warmverformung zur Durchführung des Verfahrens nach Anspruch 1, wobei in einem Kühlflüssigkeitsbehälter (1) ein Kühlrohr (4) angeordnet ist, dadurch gekennzeichnet, daß in dem Kühlflüssigkeitsbehälter (1) ein perforiertes Kühlrohr (4) angeordnet ist und ein Verdrängungskörper (2) heb- und senkbar gelagert ist, dessen Verdrängungsvolumen dem Volumen des Kühlflüssigkeitsbehälters (1) zwischen einem unterhalb des Kühlrohres (4) liegenden Flüssigkeitsspiegel (9) und einem das perforierte Kühlrohr (4) überflutenden Flüssigkeitsspiegel (10) entspricht.

3. Vorrichtung nach Anspruch 2, dadurch gekennzeichnet, daß der Verdrängungskörper (2) von wenigstens einem seitlich des Kühlrohres (4) heb- und senkbar angeordneten Formkörper, insbesondere einem Quader, gebildet ist.

## Claims

1. Process for the cooling of rod and/or wire material (3) following a hot-forming process, for example, hot-rolling, characterized in that the cooling is carried out with heat-transmission coefficients between 1 000 W/m2K and 10 000 W/m2K, that the rod or wire material (3) is introduced into a perforated cooling-agent-free pipe (4), that the pipe is arranged in a cooling-liquid container (1), the liquid level (9) of which is kept below the pipe during the insertion of the rod or wire material into the pipe (4), and that following this of the cooling-liquid level (10) in the container is raised to above the outer casing of the cooling pipe (4).

2. Device for the cooling of rod and/or wire material (3) following a hot-forming process, for the implementation of the process according to Claim 1, in which a cooling pipe (4) is arranged in a cooling-liquid container (1), characterized in that a perforated cooling pipe (4) is arranged in the cooling-liquid container (1) and a displacer (2) is mounted so that it can be raised and lowered, the displacement volume of the displacer corresponding to the volume of the cooling-liquid container (1) between a liquid level (9) lying below the cooling pipe (4) and a liquid level (10) submerging the perforated cooling pipe (4).

3. Device accordingly to Claim 2, characterized in that the displacer (2) is formed from at least one moulding, particularly a paralleliped, arranged so that it can be raised and lowered to the side of the cooling pipe (4).

## Revendications

1. Procédé pour refroidir une matière en barre et/ou en fil (3) à la suite d'une déformation à chaud, comme par exemple un laminage à chaud, caractérisé en ce que le refroidissement est effectué avec des coefficients de transmission de chaleur entre 1 000 W/m²K et 10 000 W/m²K, en ce que la matière en barre ou en fil (3) est introduite dans un tube perforé exempt de réfrigérant (4), en ce que le tube est disposé dans un récipient (1) de liquide de refroidissement, dont le niveau de liquide (9) est maintenu, pendant l'introduction de la matière en barre ou en fil dans le tube (4) en dessous du tube, et en ce qu'ensuite le niveau (10) du liquide de refroidissement dans le récipient est relevé jusqu'au-dessus de l'enveloppe extérieure du tube de refroidissement (4).

2. Dispositif pour refroidir une matière (3) en barre et/ou en fil à la suite d'une déformation à chaud, en mettant un oeuvre un procédé selon la revendication 1, dans lequel un tube de refroidissement (4) est disposé dans un récipient (1) de liquide de refroidissement, caractérisé en ce qu'un tube perforé de refroidissement (4) est disposé dans le récipient (1) de liquide de refroidissement et un corps de refoulement (2) est disposé de façon à pouvoir monter et descendre, son volume de refoulement correspondant au volume du récipient (1) de liquide de refroidissement entre un niveau de liquide (9) situé en dessous du tube de refroidissement (4) et un niveau de liquide (10) dépassant le tube perforé de refroidissement (4).

3. Dispositif selon la revendication 2, caractérisé en ce que le corps de refoulement (2) est constitué par au moins un corps de forme, notamment un parallélépipède, disposé de façon à pouvoir monter et descendre sur le côté du tube de refroidissement (4).
